# FASCICULE DE BREVET EUROPEEN

(11) **EP 0 429 379 B1**
(45) Date de publication et mention de la délivrance du brevet: **28.02.1996**
(21) Numéro de dépôt: 90420509.3
(22) Date de dépôt: 26.11.1990
(51) Int. Cl.: E02D 29/02, E02D 17/20

(54) **Nuvrage de soutènement et procédé de conotitution d'un ouvrage de soutènement**
Stützwand und Verfahren zum Aufbauen einer Stützwand
Retaining structure and method of construction of a retaining structure

(30) Priorité: 24.11.1989 FR 8915755
(43) Date de publication de la demande: 29.05.1991
(73) Titulaire: Société en Nom Collectif : SABLA, F-69570 Dardilly (FR)
(72) Inventeur: Marchal, Jacques, F-69500 Bron (FR); Golcheh, Joseph, F-69100 Villeurbanne (FR)
(74) Mandataire: Ropital-Bonvarlet, Claude

(56) Documents cités:
- WO-A-84/04768
- DE-A- 3 103 849
- DE-A- 3 313 990
- DE-C- 841 464
- FR-A- 2 233 857
- FR-A- 2 406 700
- FR-A- 2 613 396
- US-A- 3 282 054
- US-A- 4 050 254
- US-A- 4 684 294

## Description

La présente invention concerne le domaine du soutènement ou de la rétention de massifs naturels ou artificiels de matériaux plus ou moins meubles, susceptibles de connaître, par érosion, vibration, fissuration, clivage, des éboulements préjudiciables pour eux-mêmes ou pour l'environnement.

Bien que de nombreuses mises en oeuvre puissent être envisagées, une application préférée de l'invention concerne le soutènement de front de taille en déblai ou en remblai par rapport à un site à protéger, tel que agglomération, voie de circulation routière, ferroviaire, etc.

Pour résoudre le problème ci-dessus, différentes propositions techniques ont été faites en partant de l'idée qu'il convenait d'ériger un écran assumant une fonction de rétention des massifs de matériaux derrière leur parement amont.

On s'est rapidement aperçu que de tels écrans devaient supporter des contraintes horizontales provenant des terres retenues.

Pour répondre à cette exigence, une proposition a été faite de réaliser les écrans en forme de mur-poids par analogie avec la conception développée pour la constitution de barrages hydrauliques. Selon un tel concept, le poids propre du mur est le seul élément de résistance vis-à-vis de la poussée à supporter.

Si de tels murs sont à même de répondre à l'objectif devant être atteint, en revanche, il sont d'une exécution lourde et onéreuse.

Il a été ensuite envisagé de faire participer les matériaux à la résistance que doit présenter l'écran à la poussée de tels matériaux. Dans ce but, de nombreuses propositions ont été formulées consistant à réaliser l'écran sous la forme d'un voile mince, vertical ou incliné, s'élevant à partir d'une semelle possédant une partie amont, dénommée talon, enterrée dans le matériau à soutenir. Généralement, des contreforts sont prévus sur la face amont du voile pour contribuer à sa résistance mécanique.

De tels ouvrages peuvent être réalisés de façon plus pratique et moins onéreuse, mais ne permettent pas de répondre de façon optimale à des exigences de soutènement de hauteur élevée et de constitution de parements végétalisables pour améliorer l'aspect esthétique de la construction érigée.

Une technique différente a été proposée, notamment par le document FR-A-2406700 pour construire des écrans de soutènement à partir de modules préfabriqués empilables. Chaque module comprend une plaque de façade prolongée à partir de sa face amont, par une poutre-nervure, s'étendant dans un plan de symétrie de la plaque. De tels modules permettent de répondre en partie à l'exigence de parements végétalisables, mais n'autorisent pas la maîtrise des efforts, s'exerçant sur les modules préfabriqués empilés et, par conséquent, une véritable justification de stabilité.

Les techniques connues ne permettent donc toujours pas de résoudre le problème globalement ainsi posé, et le besoin se fait toujours sentir de pouvoir disposer de moyens légers, peu onéreux et faciles de mise en oeuvre, pour constituer un ouvrage de soutènement pouvant être établi sur une grande hauteur, sans risque de désordre ou de ruine dans le temps, tout en présentant une façade de parement facilement végétalisable de façon durable dans le temps, pour en améliorer l'aspect esthétique.

Pour atteindre les objectifs ci-dessus, l'invention concerne un procédé de constitution d'un ouvrage de soutènement, à partir d'éléments de construction d'un même type, comprenant chacun une plaque de façade comportant deux bords respectivement supérieur et inférieur et deux bords latéraux et prolongée à partir de sa face amont, par une poutre-nervure, s'étendant dans le plan de symétrie de la plaque. Le procédé est caractérisé en qu'il consiste à :
- préparer le sol à partir duquel l'ouvrage doit s'ériger,
- poser sur ce sol une première rangée d'éléments disposés successivement à côté l'un de l'autre sans contact mutuel en ménageant un intervalle entre les bords latéraux et de telle manière que les plaques définissent la façade de l'ouvrage et que les poutres-nervures soient dirigées vers le massif à soutenir,
- placer, entre les bords latéraux espacés des plaques successives, des filtres appliqués et maintenus contre les faces amont des plaques de façade,
- combler les alvéoles définis par les poutres-nervures avec un matériau de remblai compacté, pour que son niveau s'établisse au moins dans le plan des bords supérieurs des plaques,
- poser sur ce niveau, et comme dit précédemment, une deuxième rangée d'éléments, en faisant en sorte qu'il n'existe pas de contact entre les plaques et poutres-nervures des éléments d'une rangée à l'autre,
- combler les alvéoles de la deuxième rangée, comme dit précédemment,
- et procéder de même, pour autant de rangées nécessaires, pour atteindre la hauteur devant être conférée à l'ouvrage.

L'invention a encore pour objet, en tant que produit nouveau, un ouvrage de soutènement réalisé à partir d'éléments de construction d'un même type, comprenant une plaque de façade comportant deux bords respectivement supérieur et inférieur et deux bords latéraux, ladite plaque étant prolongée, à partir de sa face amont, par une poutre-nervure s'étendant dans le plan de symétrie de la plaque, caractérisé en ce qu'il comprend :
- une première rangée de base, posée sur le sol et constituée d'éléments de construction disposés successivement l'un à côté de l'autre sans contact mutuel, en ménageant entre leurs bords latéraux des intervalles munis de filtres, de telle sorte que les plaques définissent la façade de l'ouvrage et que les poutres-nervures s'étendent en direction du massif à soutenir,
- une couche de matériau de remblai compactée, remplissant les alvéoles délimitées entre les poutres-nervures et s'établissant à un niveau au moins égal à celui des bords supérieurs des plaques de façade,
- n rangées superposées d'éléments **(I)** associés aux couches de remblai correspondantes et dans chacune desquelles les plaques **(1)** des éléments sont disposées sans contact avec soit les plaques, soit les poutres-nervures de la rangée immédiatement inférieure.

Diverses autres caractéristiques ressortent de la description faite ci-dessous en référence aux dessins annexés qui montrent, à titre d'exemples non limitatifs, des formes de réalisation et de mise en oeuvre de l'objet de l'invention.

La **Fig. 1** est une perspective de l'élément de construction conforme à l'invention.

La **Fig. 2** est une vue latérale correspondant à la **Fig. 1**.

La **Fig. 3** est une vue de dessus correspondant à la **Fig. 1**.

La **Fig. 4** est une vue schématique montrant la mise en oeuvre du procédé pour la constitution d'un ouvrage de soutènement.

La **Fig. 5** est une vue de face prise selon la ligne V-V de la **Fig. 4**.

La **Fig. 6** est une vue en plan schématique correspondant à la ligne VI-VI de la **Fig. 5**.

La **Fig. 7** est une perspective analogue à la **Fig. 1** illustrant une variante de réalisation de l'élément de construction.

La **Fig. 8** est une vue latérale mettant en évidence, de façon parallèle à la **Fig. 4**, la mise en oeuvre de l'élément selon la **Fig. 7** pour la constitution d'un ouvrage de soutènement à parement vertical ou à faible inclinaison.

L'élément de construction selon les **Fig. 1** et **2** est constitué sous la forme d'un ensemble monobloc réalisé en toute matière appropriée. Dans le domaine d'application préférée de l'objet de l'invention, un tel élément de construction est réalisé de façon préfabriquée monolithique, en béton armé selon les techniques de fabrication connues de l'homme de l'art.

L'élément de construction, désigné dans son ensemble par la référence **I**, comprend une plaque de façade **1** pouvant être plane ou courbe, en étant alors convexe ou concave. Dans tous les cas, il peut être considéré que la plaque de façade **1** se trouve définie ou matérialisée par un plan général **P**.

La plaque de façade **1** possède une face dite aval **2,** une face dite amont **3**, deux bords latéraux **4**, de préférence mais non obligatoirement parallèles entre eux et s'élevant à partir d'une base **5** s'étendant dans un plan de référence **P₁**. La plaque **1** est également définie par un bord supérieur **6** qui est, de préférence mais non obligatoirement, parallèle à la base **5**.

L'élément de construction **I** comprend, en outre, une poutre-nervure **7** faisant partie intégrante de la plaque **1** en s'étendant à partir de la face amont **3** de cette dernière. La poutre-nervure **7** est disposée sur chant pour être placée dans un plan **P₂** de symétrie transversale de la plaque **1** et de l'élément **I**, un tel plan **P₂** étant perpendiculaire au plan de référence **P₁**. La poutre-nervure **7** s'étend à partir de la face amont **3** à laquelle elle est raccordée, de préférence, par deux congés latéraux **8**. La poutre-nervure **7** possède une base **9** qui est, dans l'exemple illustré, coplanaire avec la base **5** de la plaque **1**. La poutre-nervure **7** possède une hauteur h qui est généralement inférieure à la hauteur **H** de la plaque **1** comme représenté aux dessins.

La **fig. 1** montre que la poutre-nervure **7** est délimitée à son extrémité libre par une face verticale **11** qui peut, éventuellement, être pourvue de moyens d'ancrage **12**, comme cela ressort de ce qui suit. Les moyens **12** peuvent consister en un talon **13** s'étendant latéralement de part et d'autre de la poutre-nervure **7** ou encore par un moyen **14** d'ancrage ou de fixation d'un câble, filin ou d'un feuillard dont la fonction peut être considérée analogue au principe d'ancrage connu dans les techniques de renforcement de sol.

La poutre-nervure **7** possède deux faces latérales **15** qui peuvent être épaulées sensiblement au niveau de la base **9**. Une telle conformation épaulée peut résulter d'un état de convergence des faces latérales **15** depuis la base **9** ou encore de la présence de deux rebords **16** formés en saillie à partir de la base **9** pour être raccordés aux parois **15.** Des épaulements **17** et respectivement **18** peuvent être prévus de façon analogue pour ce qui concerne la base **5** de la plaque **2** et ta base **19** du talon **13**.

Dans une forme de réalisation généralement préférée, la poutre-nervure **7** s'étend perpendiculairement au plan de référence **P₁,** alors que la plaque **1** est formée pour que son plan global **P** soit perpendiculaire au plan **P₁**, comme illustré notamment par la **fig. 2**. Il peut, toutefois, être envisagé de réaliser l'élément **I** de manière que le plan **P** de la plaque **1** fasse un angle **α** différent de 90^{o} par rapport au plan de référence **P₁**. La **fig. 2** montre, à titre d'exemple, une réalisation dans laquelle le plan **P** est incliné d'une mesure **α** à l'opposé de la poutre-nervure **7.** Une inclinaison de sens oppose pourrait également être envisagée.

Les faces latérales **15** de la poutre-nervure **7**, pourvues ou non des épaulements **16** peuvent être lisses selon les **fig. 1** et **2** ou, encore, pourvues de conformations locales **20** et **21** successivement en creux et en relief, de manière à créer, dans le plan de chacune des faces latérales, des zones où en cas de glissement intervient pour chaque conformation en creux un cisaillement de matériau du site. L'exemple de conformation illustré par la **fig. 3** n'est donné qu'à titre non limitatif pour illustrer une réalisation de préfabrication possible.

Il peut être envisagé de conférer à la poutre-nervure **7** une largeur globale constante de la face amont **3** jusqu'à la partie terminale arrière ou encore une largeur croissant dans le même sens. Cette dernière forme de réalisation présente l'intérêt, en cas de tendance au glissement vers l'aval de l'élément, de faire croître le frottement par accroissement de la compaction par l'effet de coin.

L'élément de construction décrit ci-dessus est mis en oeuvre de la façon suivante pour construire un ouvrage de soutènement **II** en relation avec un front de taille **25** tel que schématisé à la **fig. 4**.

Le sol **S** précédant le front de taille **25** est préparé conformément aux prescriptions habituelles en la matière pour disposer d'une surface de base cohérente, définissant un plan d'appui stable. La préparation peut donc consister en un simple régalage ou encore en la constitution d'une semelle d'appui.

Sur le sol **S,** on dispose une première rangée **R₁** d'éléments de construction **I** identiques qui sont tous disposés successivement les uns à côté des autres sans, toutefois, qu'un contact intervienne entre les bords verticaux **4** des plaques **1**. En d'autres termes, les éléments **I** sont disposés côte à côte en ménageant un intervalle **26**, entre les bords **4**. Les éléments **I** de la rangée **R₁** sont disposés pour que les plaques **1** définissent la façade de l'ouvrage à ériger et pour que les poutres-nervures **7** s'étendent en direction du massif **M** à soutenir (**fig. 5** et **6**). Les éléments **I** peuvent être de type simple ou, au contraire, pourvus de l'un quelconque des moyens d'ancrage **13** ou **14** décrits précédemment. Dans ce dernier cas, le moyen **14** est alors muni d'un organe longiligne destiné à améliorer l'ancrage.

Lorsque tous les éléments **I** de la rangée **R₁** ont été disposés comme dit précédemment, les intervalles **26** sont munis, par application et maintien contre les faces amont **3**, de filtres **27** consistant, généralement, en une bande, plaque ou panneau de matière ajourée dont l'ouverture de mailles est choisie en fonction de la granulométrie des matériaux du massif **M** ou encore de matériaux de remblai. L'application et le maintien temporaire des filtres **27** peuvent être assurés de toute manière convenable choisie en fonction de la nature des matières en présence.

Une autre étape du procédé consiste alors à constituer une couche de matériau de remblai **m₁** derrière les différentes plaques **1** de façon à remplir les alvéoles successifs qui sont délimités par les poutres-nervures **7**. Le matériau de remblai est choisi en fonction des critères habituels en la matière et se trouve compacté selon les prescriptions également habituelles, de façon à s'établir selon un niveau **n₁** passant au plus dans le plan du bord supérieur **6** des plaques **1** en occupant un plan parallèle au plan de référence **P₁**.

Une autre étape du procédé consiste, ensuite, à établir, par appui sur le niveau **n₁**, une deuxième rangée **R₂** d'éléments **1** qui sont disposés comme dit précédemment en étant placés relativement de manière que les plaques **1** soient disposées, de préférence mais non exclusivement, en appareil en quinconque par rapport à celles des éléments constitutifs de la rangée **R₁**.

Selon le procédé de l'invention, les éléments **I** de la rangée **R₂** sont placés sur le niveau **n₁**, de telle façon qu'aucun contact n'intervienne entre les bases **5** et **9** des éléments de la rangée **R₂** avec les bords supérieurs des éléments **I** constitutifs de la rangée **R₁**. Le respect d'une telle exigence est, par exemple, atteint en décalant les éléments **I** de la rangée **R₂** de façon que les plaques **1** de ces éléments soient déplacées en direction amont par rapport aux plaques **1** des éléments **I** de la rangée **R₁**.

La rangée **R₂** est complétée par la constitution de la couche de matériau de remblai **m₂** compactée comme dit précédemment en ce qui concerne la couche **m₁**, de façon à définir un niveau de pose **n₂**.

On procède ainsi de suite pour la constitution d'autant de rangées **R₃, R₄, Rn** qu'il est nécessaire de superposer de façon à conférer, à l'ouvrage **II**, la hauteur de soutènement recherchée pour retenir et consolider le massif **M**, tel qu'illustré par la **fig. 4**.

Ainsi que cela ressort de l'examen des dessins et de la description qui précède, l'élément de construction et le procédé de mise en oeuvre selon l'invention permettent de constituer un ouvrage de soutènement **II** à partir de rangées successives d'éléments de construction, juxtaposés sans contact et délimitant des alvéoles remplis d'un matériau de remblai compacté.

Un tel ouvrage de soutènement **II** peut être construit sur des hauteurs variables à partir d'éléments de construction préfabriqués qui sont, en outre, d'encombrement faible et de masse relativement peu élevée. Il devient ainsi possible de disposer de matériaux constructifs d'un coût avantageux, pouvant être aisément manipulés sur chantier sans nécessiter le recours à des installations de levage lourdes et encombrantes.

En outre, l'ouvrage de soutènement **II** est érigé à partir d'éléments de construction ne possédant pas de contact entre eux, de sorte qu'une configuration aisément adaptable au profil local peut être facilement conférée, notamment pour ce qui concerne la façade de l'ouvrage **II**.

Par ailleurs, il convient de remarquer que l'ouvrage de soutènement **II** ne comporte aucun matériau dont le comportement à long terme soit mal connu ou soit l'objet d'incertitude en ce qui concerne la pérennité des caractéristiques mécaniques dans le temps.

Par ailleurs, l'absence de contact entre les éléments de construction, soit dans une même rangée, soit entre deux rangées superposées, élimine les inconvénients fondamentaux du poinçonnement intervenant dans les ouvrages construits à partir d'éléments modulaires en contact permanent.

La construction par juxtaposition des éléments **I** sans contact confère, par ailleurs, à l'ouvrage **II** une souplesse certaine lui permettant d'absorber des tassements différentiels sans apparition de désordre susceptible de nuire à sa fonction de rétention et de soutènement.

Par ailleurs, il convient de remarquer, notamment, par examen des **fig. 4** et **6**, que le décalage vers l'amont des plaques de chaque rangée en partant du bas permet de dégager, pour chaque plaque, une masse de terre significative à partir des niveaux successifs **n** offrant ainsi une possibilité d'implantation de végétaux. Un tel avantage est particulièrement sensible dans le cas où la réalisation de chaque élément de construction **I** fait intervenir le choix d'une plaque **1** courbe, convexe pour ce qui concerne sa face aval **II**.

Il convient de noter que le choix de la réalisation de la plaque **1,** dans sa forme, sa structure ou sa composition, peut aisément être retenu pour tenir compte de propriétés d'absorption phonique par réflexion ou absorption.

Dans l'exemple selon la **fig. 4,** l'ouvrage **II** est ensuite complété par l'apport d'une masse de matériaux **m′** éventuellement non compactée, rapportée et étalée sur le niveau **n**_{**n**} pour parfaire le massif, en vue de lui assurer une forme particulière ainsi qu'une possibilité de végétalisation.

La **fig. 7** montre une variante de réalisation dans laquelle la poutre-nervure **7** est réalisée de manière à posséder, dans sa partie proche de la plaque **1**, une base **9₁** coplanaire avec la base **5** de la plaque **1** et, au-delà de cette partie, une base **9₂** s'étendant au-delà du plan de référence **P₁**. Une telle forme de réalisation permet, comme cela est illustré par la **fig. 8,** de disposer, entre la base **5** de la plaque **1** et la base **9₂**, d'un dégagement **30** permettant de placer les éléments des rangées successives en exacte superposition comme illustré par la **fig. 8**, tout en respectant l'exigence de non contact ponctuel ou total entre les éléments de construction de deux rangées superposées. Une telle forme de réalisation permet d'ériger un ouvrage **II** dont la façade est constituée des plaques **1** ne présentant entre elles aucun décalage relatif vers l'amont.

L'invention n'est pas limitée aux exemples décrits et représentés, car diverses modifications peuvent y être apportées sans sortir de son cadre tel que défini par les revendications annexées.

## Revendications

1. Procédé de constitution d'un ouvrage de soutènement à partir d'éléments de construction **(I)** d'un même type comprenant une plaque de façade **(1)** comportant deux bords respectivement supérieur et inférieur et deux bords latéraux **(4)** et prolongée à partir de sa face amont **(3)** par une poutre-nervure **(7)** s'étendant dans le plan de symétrie de la plaque,
caractérisé en ce qu'il consiste à :
- préparer le sol **(S)** à partir duquel l'ouvrage doit s'ériger,
- poser sur ce sol une première rangée **(R₁)** d'éléments disposés successivement à côté l'un de l'autre sans contact mutuel en ménageant un intervalle **(26)** entre les bords latéraux **(4)** et de telle manière que les plaques définissent la façade de l'ouvrage et que les poutres-nervures soient dirigées vers le massif à soutenir,
- placer, entre les bords latéraux espacés des plaques successives, des filtres **(27)** appliqués et maintenus contre les faces amont **(3)** des plaques de façade,
- combler les alvéoles définis par les poutres-nervures avec un matériau de remblai **(m₁)** compacté, pour que son niveau **(n₁)** s'établisse au moins dans le plan des bords supérieurs des plaques,
- poser sur ce niveau, et comme dit précédemment, une deuxième rangée **(R₂)** d'éléments, en faisant en sorte qu'il n'existe pas de contact entre les plaques et poutres-nervures des éléments d'une rangée à l'autre,
- combler les alvéoles de la deuxième rangée, comme dit précédemment,
- et procéder de même, pour autant de rangées nécessaires, pour atteindre la hauteur devant être conférée à l'ouvrage **(II)**.

2. Procédé selon la revendication 1, caractérisé en ce qu'il consiste, afin qu'il n'existe pas de contact entre les plaques et poutres-nervures des éléments d'une rangée à l'autre, à poser les éléments de construction de manière que les plaques soient décalées vers l'amont, d'une rangée à une autre, en partant de la base de l'ouvrage.

3. Procédé selon la revendication 1, caractérisé en ce qu'il consiste afin qu'il n'existe pas de contact entre les plaques et les poutres-nervures des éléments d'une rangée à l'autre, à poser d'une manière superposée les éléments de construction qui sont aménagés, pour présenter chacun un dégagement **(30)** réalisé entre la base **(5)** de la plaque **(1)** et la base **(9₂)** de la poutre-nervure.

4. Ouvrage de soutènement réalisé à partir d'éléments de construction **(I)** d'un même type, comprenant une plaque de façade **(1)** comportant deux bords respectivement supérieur et inférieur et deux bords latéraux, ladite plaque étant prolongée, à partir de sa face amont **(3)**, par une poutre-nervure **(7)** s'étendant dans le plan de symétrie de la plaque, caractérisé en ce qu'il comprend :
- une première rangée **(R₁)** de base, posée sur le sol et constituée d'éléments de construction **(I)** disposés successivement l'un à côté de l'autre sans contact mutuel, en ménageant entre leurs bords latéraux **(4)** des intervalles **(26)** munis de filtres **(27)**, de telle sorte que les plaques **(1)** définissent la façade de l'ouvrage et que les poutres-nervures **(7)** s'étendent en direction du massif **(M)** à soutenir,
- une couche de matériau de remblai compactée **(m₁)**, remplissant les alvéoles délimitées entre les poutres-nervures et s'établissant à un niveau **(n₁)** au moins égal à celui des bords supérieurs des plaques de façade,
- n rangées superposées d'éléments **(I)** associés aux couches de remblai correspondantes et dans chacune desquelles les plaques **(1)** des éléments sont disposées sans contact avec soit les plaques, soit les poutres-nervures de la rangée immédiatement inférieure.

5. Ouvrage de soutènement selon la revendication 4, caractérisé en ce que les éléments **(I)** sont disposés de manière que les plaques **(1)** soient décalées vers l'amont d'une rangée à l'autre en partant de la base.

6. Ouvrage de soutènement selon la revendication 4, caractérisé en ce que les éléments **(I)** sont disposés de manière que les plaques **(1)** se trouvent superposées, les éléments **(I)** présentant chacun un dégagement **(30)** entre la base **(5)** de la plaque **(1)** et la base **(9₂)** de la poutre-nervure de sorte qu'il n'existe pas de contact entre les plaques et poutres-nervures des éléments d'une rangée à l'autre.

7. Ouvrage de soutènement selon la revendication 4, caractérisé en ce que les éléments **(I)** comportent chacun une poutre-nervure **(7)** dont la largeur croît de la face amont de la plaque de façade **(1)** en direction de la partie arrière.

8. Ouvrage de soutènement selon la revendication 4, caractérisé en ce que les éléments **(I)** comportent chacun une plaque de façade dont la face aval **(2)**, définie par un plan **(P)**, fait un angle (α) différent de 90° avec un plan perpendiculaire au plan passant par la base.

9. Ouvrage de soutènement selon la revendication 4, caractérisé en ce que les éléments **(I)** comportent chacun une poutre-nervure **(7)** munie sur ses deux faces latérales **(15)** de conformations locales **(20, 21)** successivement en saillie et en creux.

10. Ouvrage de soutènement selon la revendication 4 ou 9, caractérisé en ce que les éléments **(I)** comportent chacun une poutre-nervure **(7)** possédant un moyen d'ancrage **(12)** à son extrémité opposée à la plaque **(1)**.

11. Ouvrage de soutènement selon la revendication 4 ou 8, caractérisé en ce que les éléments **(I)** comportent chacun une plaque de façade **(1)** raccordée à la poutre-nervure **(7)** par des congés **(8)**.

12. Ouvrage de soutènement selon l'une des revendications 1, 4 ou 7, caractérisé en ce que les éléments **(I)** comportent chacun une plaque de façade **(1)** et une poutre-nervure **(7)** possédant une base épaulée **(16, 17)**.

## Patentansprüche

1. Verfahren zur Errichtung eines Bauwerks aus gleichartigen Bauelementen (I) mit einer Fassadenplatte (1), die eine Ober- und eine Unterkante und zwei Seitenkanten (4) umfaßt und von ihrer Vorderseite (3) aus durch einen Rippenbalken (7) verlängert ist, der sich auf der Symmetrieebene der Platte erstreckt,
dadurch gekennzeichnet, daß es darin besteht,
- den Boden (S), auf dem das Bauwerk errichtet werden soll, vorzubereiten,
- auf diesem Boden eine erste Reihe (R₁) von aufeinanderfolgend nebeneinander ohne gegenseitigen Kontakt angeordneten Elementen zu errichten, indem ein Zwischenraum (26) zwischen den Seitenkanten (4) vorgesehen wird und in der Weise, daß die Platten die Fassade des Bauwerks bilden und daß sich die Rippenbalken zu dem zu stützenden Massiv hin erstrecken,
- zwischen den beabstandeten Seitenkanten der aufeinanderfolgende Platten Filter (27) vorzusehen, die an die Vorderseiten der Fassadenplatten gedrückt und daran gehalten werden,
- die Hohlräume, die von den Rippenbalken gebildet werden, mit einem verdichteten Auffüllmaterial (m₁) so zu füllen, daß sich dessen Höhe (n₁) mindestens auf der Ebene der Oberkanten der Platten befindet,
- auf dieser Höhe, und wie vorstehend gesagt, eine zweite Reihe (R₂) von Elementen anzuordnen, und zwar in der Weise, daß sich die Platten und Rippenbalken der Elemente von einer Reihe zur anderen nicht berühren,
- die Hohlräume der zweiten Reihe wie vorstehend beschrieben aufzufüllen,
- und genauso bei so vielen Reihen wie notwendig fortzufahren, damit man die Höhe erreicht, die das Bauwerk (II) erreichen soll.

2. Verfahren nach Anspruch 1, dadurch gekennzeichnet, daß es, damit die Platten und Rippenbalken von einer Reihe zur anderen sich nicht berühren, darin besteht, die Bauelemente so anzuordnen, daß die Platten von Reihe zu Reihe nach vorne versetzt sind, ausgehend vom Sockel des Bauwerks.

3. Verfahren nach Anspruch 1, dadurch gekennzeichnet, daß es, damit die Platten und Rippenbalken von einer Reihe zur anderen sich nicht berühren, darin besteht, die Bauelemente übereinander anzuordnen, die so bearbeitet sind, daß sie jeweils einen Rücksprung (30) zwischen dem Boden (5) der Platte (1) und dem Boden (9₂) des Rippenbalkens bilden.

4. Stützkonstruktion aus gleichartigen Bauelementen (I) mit einer Fassadenplatte (1), die eine Ober- und eine Unterkante und zwei Seitenkanten umfaßt, wobei diese Platte von ihrer Vorderseite (3) aus durch einen Rippenbalken (7) verlängert ist, der sich auf der Symmetrieebene der Platte erstreckt, dadurch gekennzeichnet, daß sie umfaßt:
- eine erste, nämlich eine Grundreihe (R₁), die auf den Boden gesetzt ist und aus Bauelementen (I) besteht, die aufeinanderfolgend nebeneinander ohne gegenseitigen Kontakt angeordnet sind, indem zwischen ihren Seitenkanten (4) Zwischenräume (26) vorgesehen sind, die mit Filtern (27) ausgestattet sind, in der Weise, daß die Platten (1) die Fassade des Bauwerks bilden und daß sich die Rippenbalken (7) zu dem zu stützenden Massiv (M) hin erstrecken,
- eine Schicht aus verdichtetem Auffüllmaterial (m₁), welche die zwischen den Rippenbalken gebildeten Hohlräume füllt und eine Höhe (n₁) aufweist, die mindestens der Ebene der Oberkanten der Fassadenplatten entspricht,
- n übereinander angeordnete Reihen von Elementen (I), die mit den jeweiligen Auffüllmaterialschichten verbunden sind und in denen jeweils die Platten (1) der Elemente ohne Kontakt mit den Platten oder den Rippenbalken der direkt darunter befindlichen Reihe angeordnet sind.

5. Stützkonstruktion nach Anspruch 4, dadurch gekennzeichnet, daß die Elemente (I) so angeordnet sind, daß die Platten (1) nach vorne von unten ausgehend jeweils um eine Reihe versetzt sind.

6. Stützkonstruktion nach Anspruch 4, dadurch gekennzeichnet, daß die Elemente (I) so angeordnet sind, daß die Platten (1) übereinander angeordnet sind, wobei die Elemente (I) jeweils einen Rücksprung (30) zwischen dem Boden (5) der Platte (1) und dem Boden (9₂) des Rippenbalkens aufweisen, so daß die Platten und Rippenbalken der Elemente sich von einer Reihe zur nächsten nicht berühren.

7. Stützkonstruktion nach Anspruch 4, dadurch gekennzeichnet, daß die Elemente (I) jeweils einen Rippenbalken (7) aufweisen, dessen Breite von der Vorderseite der Fassadenplatte (1) in Richtung zum hinteren Bereich zunimmt.

8. Stützkonstruktion nach Anspruch 4, dadurch gekennzeichnet, daß die Elemente (I) jeweils eine Fassadenplatte aufweisen, deren von einer Ebene (P) gebildete Rückseite (2) einen von 90° abweichenden Winkel (α) mit einer Ebene bildet, die quer zu der Ebene verläuft, die durch den Sockel führt.

9. Stützkonstruktion nach Anspruch 4, dadurch gekennzeichnet, daß die Elemente (I) jeweils einen Rippenbalken (7) aufweisen, der an seinen beiden Seitenflächen (15) örtlich aufeinanderfolgend erhöhte und vertiefte Ausbildungen (20, 21) aufweist.

10. Stützkonstruktion nach Anspruch 4 oder 9, dadurch gekennzeichnet, daß die Elemente (I) jeweils einen Rippenbalken (7) aufweisen, der an seinem der Platte (1) entgegengesetzten Ende eine Verankerungsvorrichtung (12) besitzt.

11. Stützkonstruktion nach Anspruch 4 oder 8, dadurch gekennzeichnet, daß die Elemente (I) jeweils eine Fassadenplatte (1) aufweisen, die mittels Ausrundungen (8) mit dem Rippenbalken (7) verbunden ist.

12. Stützkonstruktion nach einem der Ansprüche 1, 4 oder 7, dadurch gekennzeichnet, daß die Elemente (I) jeweils eine Fassadenplatte (1) und einen Rippenbalken (7) mit einem Sockel mit erhöhtem Rand (16, 17) aufweisen.

## Claims

1. A method of making a supporting structure from structural members (I) of the same type, comprising a frontage plate (1) which includes two edges, respectively upper and lower, and two side edges (4) and which is extended from its uphill surface (3) by a reinforcement beam (7) extending in the plane of symmetry of the plate,
characterised in that it comprises:
- preparing the ground (S) on which the structure is to be erected,
- positioning on the ground a first row (R₁) of members arranged successively side by side without mutual contact, by forming a gap (26) between the side edges (4) and in such a way that the plates define the frontage of the structure and the reinforcement beams are directed towards the body to be supported,
- placing between the spaced side edges of the successive plates, filters (27) which are applied to and held against the uphill surfaces (3) of the frontage plates,
- filling the cells defined by the reinforcement beams with a compacted embankment material (m₁), so that its level (n₁) is established at least in the plane of the upper edges of the plates,
- positioning a second row of members (R₂) on said level as previously stated, ensuring that there is no contact between the plates and reinforcement beams of the members from one row to another,
- filling the cells of the second row as previously stated, and
- proceeding in the same way for as many rows as are necessary to reach the height which the structure (II) is to be given.

2. A method according to claim 1, characterised in that, to ensure that there is no contact between the plates and reinforcement beams of the members from one row to another, it comprises positioning the structural members in such a way that the plates are offset from one row to another in an uphill direction from the base of the structure.

3. A method according to claim 1, characterised in that, to ensure that there is no contact between the plates and reinforcement beams of the members from one row to another, it comprises superposing the structural members, which are arranged so that each has a clearance (30) provided between the base (5) of the plate (1) and the base (9₂) of the reinforcement beam.

4. A supporting structure made from structural members (I) of the same type, comprising a frontage plate (1) which includes two edges, respectively upper and lower, and two side edges, said plate being extended from its uphill surface (3) by a reinforcement beam (7) extending in the plane of symmetry of the plate, characterised in that it comprises:
- a first, base row (R₁) positioned on the ground and comprising structural members (I) arranged successively side by side without mutual contact by having gaps (26) provided with filters (27) between their side edges (4), in such a way that the plates (1) define the frontage of the structure and that the reinforcement beams (7) are directed towards the body (M) to be supported,
- a compacted layer (m₁) of embankment material, filling the cells demarcated between the reinforcement beams and being established at a level (n₁) at least equal to that of the upper edges of the frontage plates,
- n superposed rows of members (I) associated with the corresponding embankment layers, in each of which rows the plates (1) of the members are arranged without any contact with either the plates or the reinforcement beams of the row immediately below.

5. A supporting structure according to claim 4, characterised in that the members (I) are arranged so that the plates (1) are offset from one row to another in an uphill direction from the base.

6. A supporting structure according to claim 4, characterised in that the members (I) are arranged so that the plates (1) are superposed, the members (I) each having a clearance (30) between the base (5) of the plate (1) and the base (9₂) of the reinforcement beam such that there is no contact between the plates and reinforcement beams of the members from one row to another.

7. A supporting structure according to claim 4, characterised in that the members (I) each have a reinforcement beam (7), the width of which increases from the uphill surface of the frontage plate (1) towards the rear part.

8. A supporting structure according to claim 4, characterised in that the members (I) each have a frontage plate of which the downhill surface (2), defined by a plane (P), forms an angle (α) other than an angle of 90° with a plane perpendicular to the plane passing through the base.

9. A supporting structure according to claim 4, characterised in that the members (I) each have a reinforcement beam (7) provided on its two side surfaces (15) with local conformations (20, 21) which are successively protruding and recessed.

10. A supporting structure according to claim 4 or 9, characterised in that the members (I) each comprise a reinforcement beam (7) which has anchoring means (12) at its end opposite the plate (1).

11. A supporting structure according to claim 4 or 8, characterised in that the members (I) each comprise a frontage plate (1) connected to the reinforcement beam (7) by fillets (8).

12. A supporting structure according to any of claims 1, 4 or 7, characterised in that the members (I) each comprise a frontage plate (1) and a reinforcement beam (7) which has a shouldered base (16, 17).
